# EUROPÄISCHE PATENTSCHRIFT

(11) **EP 4 331 326 B1**
(45) Veröffentlichungstag und Bekanntmachung des Hinweises auf die Patenterteilung: **19.03.2025**
(21) Anmeldenummer: 21722173.8
(22) Anmeldetag: 26.04.2021
(51) Int. Cl.: H05G 2/00

(54) **EUV-LICHTQUELLE MIT EINER SEPARATIONSEINRICHTUNG**
EUV LIGHT SOURCE HAVING A SEPARATION DEVICE
SOURCE DE LUMIÈRE EUV ÉQUIPÉE D'UN DISPOSITIF DE SÉPARATION

(43) Veröffentlichungstag der Anmeldung: 06.03.2024
(73) Patentinhaber: TRUMPF Lasersystems for Semiconductor Manufacturing SE, 71254 Ditzingen (DE)
(72) Erfinder: SCHLOSSER, Oliver, 70794 Filderstadt (DE); PIEHLER, Stefan, 70569 Stuttgart (DE)
(74) Vertreter: Trumpf Patentabteilung
(86) Internationale Anmeldenummer: PCT/EP2021/060815
(87) Internationale Veröffentlichungsnummer: WO 2022/228646

(56) Entgegenhaltungen:
- US-A1- 2008 149 862

## Beschreibung

### Hintergrund der Erfindung

Die Erfindung betrifft eine EUV-Lichtquelle, umfassend: eine Bereitstellungseinrichtung zur Bereitstellung eines Targetmaterials, eine Vorpulslaserquelle zur Emission mindestens eines Vorpulslaserstrahls bei mindestens einer Vorpulswellenlänge, eine Hauptpulslaserquelle zur Emission eines Hauptpulslaserstrahls bei einer von der mindestens einen Vorpulswellenlänge abweichenden Hauptpulswellenlänge, eine Vorpulsstrahlführungseinrichtung zur Zuführung des mindestens einen Vorpulslaserstrahls von der Vorpulslaserquelle in eine Strahlungserzeugungskammer und zur fokussierten Bestrahlung des Targetmaterials innerhalb der Strahlungserzeugungskammer mit jeweils mindestens einem Vorpuls des mindestens einen Vorpulslaserstrahls, sowie eine Hauptpulsstrahlführungseinrichtung zur Zuführung des Hauptpulslaserstrahls von der Hauptpulslaserquelle in die Strahlungserzeugungskammer und zur fokussierten Bestrahlung des Targetmaterials innerhalb der Strahlungserzeugungskammer mit jeweils einem Hauptpuls des Hauptpulslaserstrahls, wobei das Targetmaterial ausgebildet ist, in Folge der Bestrahlung EUV-Strahlung zu emittieren.

Eine EUV-Lichtquelle ist eine Strahlungsquelle, die zur Emission von EUV-Strahlung dient. EUV-Strahlung bezeichnet elektromagnetische Strahlung mit einer Wellenlänge zwischen 5 nm und 30 nm. EUV-Strahlung findet insbesondere in der Halbleiterindustrie Anwendung. Verglichen mit derzeit verbreiteten Lithographieanlagen, die mit Wellenlängen im UV-Wellenlängenbereich betrieben werden, erlaubt der Einsatz von EUV-Strahlung für die mikrolithographische Fertigung die zuverlässige Herstellung von Komponenten mit wesentlich kleineren Strukturgrößen und führt damit zu einer entsprechenden Leistungssteigerung.

Die EUV-Lichtquelle eignet sich für die Erzeugung von EUV-Strahlung mittels eines LPP ("Laser Produced Plasma") Prozesses. Das Targetmaterial, bei dem es sich typischerweise um ein Metall, insbesondere um Zinn handelt, wird mittels der Bereitstellungseinrichtung bevorzugt in Tröpfchenform bereitgestellt. Ein jeweiliges Tröpfchen wird jeweils zunächst mit einem, zwei oder ggf. mehr als zwei Vorpulsen bestrahlt. Der Vorpuls beziehungsweise die Vorpulse dienen dazu, das Tröpfchen für die Bestrahlung mit dem Hauptpuls vorzubereiten, insbesondere das Tröpfchen aufzuheizen, zu expandieren, zu vaporisieren und/oder ein Plasma zu erzeugen. Die anschließende Bestrahlung eines jeweiligen Tröpfchens mit jeweils einem Hauptpuls dient dazu, das Targetmaterial in den Plasmazustand zu überführen, wodurch es zur Emission von EUV-Strahlung kommt.

Bei den Vorpulsen handelt es sich um Laserpulse des mindestens einen Vorpulslaserstrahls, bei den Hauptpulsen um Laserpulse des Hauptpulslaserstrahls. Die Wellenlänge des bzw. eines jeweiligen Vorpulslaserstrahls und damit der Vorpulse wird als Vorpulswellenlänge, die Wellenlänge des Hauptpulslaserstrahls und damit der Hauptpulse wird als Hauptpulswellenlänge bezeichnet. Bei der Hauptpulslaserquelle handelt es sich beispielsweise um einen CO2-Laser, bei der Vorpulslaserquelle beispielsweise um einen Festkörperlaser. Die Verwendung einer Vorpulslaserquelle in Form eines Festkörperlasers hat gegenüber der Verwendung einer Vorpulslaserquelle in Form eines weiteren CO2-Lasers den Vorteil einer höheren Konversionseffizienz. Die Vorpulsstrahlführungseinrichtung und die Hauptpulsstrahlführungseinrichtung weisen in der Regel jeweils eine Vielzahl an optischen Elementen, beispielsweise Linsen und/oder Spiegeln auf.

Die Vorpulslaserquelle kann genau eine Laserquelle zur Erzeugung eines Vorpulslaserstrahls bei einer Vorpulslaserwellenlänge aufweisen. Die Vorpulslaserquelle kann aber auch zwei oder mehr Laserquellen zur Erzeugung von zwei oder mehr Vorpulslaserstrahlen aufweisen, welche dieselbe oder unterschiedliche Vorpulslaserwellenlängen aufweisen können, wie dies beispielsweise in der US 10,932,350 B2 beschrieben ist. Für den Fall, dass zwei unterschiedliche Vorpulslaserwellenlängen verwendet werden, weichen diese typischerweise nicht stark voneinander ab, um eine gemeinsame Führung der Vorpulslaserstrahlen über die optischen Elemente der Vorpulsstrahlführungseinrichtung zu ermöglichen. Für den Fall, dass die Vorpulslaserquelle zwei oder mehr Laserquellen zur Erzeugung von zwei oder mehr Vorpulslaserstrahlen aufweist, werden die Vorpulslaserstrahlen in der Regel in der Vorpulslaserquelle zusammengeführt und gemeinsam über die optischen Elemente der Vorpulsstrahlführungseinrichtung gelenkt. Die Vorpulslaserstrahlen können die optischen Elemente der Vorpulsstrahlführungseinrichtung kollinear durchlaufen, dies ist aber nicht zwingend erforderlich, vgl. hierzu die US 10,932,250 B2.

Bei der Bestrahlung des Targetmaterials in Form der Tröpfchen wird ein Anteil der Hauptpulse am Targetmaterial gestreut. Außerdem emittiert das Targetmaterial in Folge der Bestrahlung breitbandig elektromagnetische Strahlung. Ein Teil dieser gestreuten beziehungsweise emittierten Strahlung gelangt als elektromagnetische Störstrahlung in die Vorpulsstrahlführungseinrichtung, wo er zu unerwünschten Effekten, insbesondere zu einer Erwärmung von optischen Elementen der Vorpulsstrahlführungseinrichtung und damit einhergehenden thermischen Linseneffekten führt. Eine besondere Herausforderung ergibt sich weiter dadurch, dass aufgrund der Verwendung zweier separater Strahlführungseinrichtungen für die Vorpulse und die Hauptpulse typischerweise nur wenig Platz für bauliche Anpassungen der EUV-Lichtquelle zur Verfügung steht.

EUV-Strahlerzeugungsvorrichtungen mit zwei Strahlquellen zur Emission zweier Laserstrahlen (Vorpulslaserstrahl und Hauptpulslaserstrahl) mit unterschiedlichen Wellenlängen, die über jeweils eine Öffnung in eine Vakuumkammer eintreten, sind in der WO 2015/036024 A1, der WO 2015/036025 A1 und der US 2008/0149862 A1 beschrieben. In der WO 2015/036024 A1 sind in einem Beispiel die Öffnungen in der Vakuumkammer mit jeweils einem Fenster gasdicht abgeschlossen, welches den jeweiligen Laserstrahl (Vorpuls- oder Hauptpulslaserstrahl) transmittiert. Das den Hauptpulslaserstrahl transmittierende Fenster weist dabei an seiner vakuumseitigen Oberfläche eine den Vorpulslaserstrahl reflektierende Beschichtung auf. Dies dient der Überlagerung des Vorpuls- und des Hauptpulslaserstrahls und der gemeinsamen Strahlführung innerhalb der Vakuumkammer auf das Targetmaterial. Auch eine Überlagerung in umgekehrter Weise wird beschrieben. In der US 2008/0149862 A1 ist in einem Beispiel ein optischer Isolator entlang eines Strahlpfades angeordnet, um die Menge von Photonen, die von Tröpfchen des Targetmaterials reflektiert werden, in Richtung auf die Vorpulslaserquelle und/oder die Hauptpulslaserquelle zu zu reduzieren, da diese Selflasing im laseraktiven Medium bewirken können.

### Aufgabe der Erfindung

Demgegenüber war es Aufgabe der Erfindung, eine EUV-Lichtquelle der eingangs genannten Art bereitzustellen, bei der nachteilige Effekte von in den Vorpulsstrahlengang eintretender Störstrahlung, insbesondere auf eine platzsparende Art und Weise, vermieden werden.

### Gegenstand der Erfindung

Diese Aufgabe wird gelöst durch eine EUV-Lichtquelle der eingangs genannten Art, bei der die Vorpulsstrahlführungseinrichtung mindestens eine Separationseinrichtung aufweist, die ausgebildet ist, aus der Strahlungserzeugungskammer in die Vorpulsstrahlführungseinrichtung eintretende Störstrahlung in mindestens einem Wellenlängenbereich, der die mindestens eine Vorpulswellenlänge nicht umfasst, fokussiert in die Strahlungserzeugungskammer zurück oder fokussiert in mindestens eine Strahlfalle zu reflektieren.

Die Separationseinrichtung umfasst ein oder mehrere optische Elemente und bildet einen Teil der Vorpulsstrahlführungseinrichtung. Sie ist im Strahlengang des Vorpulslaserstrahls vor dem Eintritt in die Strahlungserzeugungskammer angeordnet. Die Separationseinrichtung, genauer gesagt mindestens ein Teil der Separationseinrichtung, zeigt ein wellenlängenabhängiges Verhalten, wodurch die Vorpulse und die Störstrahlung unterschiedlich beeinflusst werden. Diese Wellenlängenabhängigkeit kann beispielsweise die Folge von Interferenzeffekten sein. Die Separationseinrichtung kann dazu zum Beispiel ein Beugungsgitter oder einen dichroitischen Spiegel aufweisen. Bei einem dichroitischen Spiegel handelt es sich um ein optisches Element, welches einen Schichtstapel aus mindestens zwei dielektrischen Materialien mit unterschiedlichem Brechungsindex aufweist und daher Strahlung wellenlängenabhängig reflektiert oder transmittiert. Durch das wellenlängenabhängige Verhalten der Separationseinrichtung können die Vorpulse in die Strahlungserzeugungskammer zugeführt und auf das Targetmaterial fokussiert werden, während die elektromagnetische Störstrahlung in mindestens einem Wellenlängenbereich, der die mindestens eine Vorpulswellenlänge nicht umfasst, fokussiert in die Strahlungserzeugungskammer zurück oder fokussiert in mindestens eine Strahlfalle reflektiert wird. Im Ergebnis wird die weitere Vorpulsstrahlführungseinrichtung, also der Teil der Vorpulsstrahlführungseinrichtung der im Strahlengang der Vorpulse vor der Separationseinrichtung liegt von der elektromagnetischen Störstrahlung nicht weiter beeinträchtigt.

Wird die Störstrahlung in die Strahlungserzeugungskammer zurückreflektiert, so hat dies den Vorteil besonders platzsparend zu sein, da kein zusätzlicher Bauraum für eine Strahlfalle notwendig ist. Dies ist im vorliegenden Fall zweier separater Strahlführungseinrichtungen besonders vorteilhaft, da die Platzverhältnisse stark eingeschränkt sind. Das Fokussieren der zurück in die Strahlungserzeugungskammer reflektierten Störstrahlung hat zur Folge, dass diese eine Öffnung in der Strahlungserzeugungskammer ungehindert passieren und wieder in die Strahlungserzeugungskammer eintreten kann. Die hinter dem Fokus divergente Strahlung wird dann innerhalb der Strahlungserzeugungskammer absorbiert.

Im Fall der Reflexion in die mindestens eine Strahlfalle, wird die elektromagnetische Störstrahlung in der Strahlfalle absorbiert. Aufgrund der Fokussierung in die Strahlfalle kann auch in diesem Fall Bauraum eingespart werden. Zur Absorption hoher Leistungen weist die Strahlfalle typischerweise eine geeignete Einrichtung zur Kühlung auf.

Anstelle einer Separationseinrichtung können auch mehrere Separationseinrichtungen eingesetzt werden, beispielsweise um die Störstrahlung in unterschiedlichen Wellenlängenbereichen fokussiert in die Strahlungserzeugungskammer zurück oder fokussiert in mindestens eine Strahlfalle reflektieren. Die einzelnen Separationseinrichtungen können dabei auch unterschiedlich aufgebaut sein.

In einer Ausführungsform ist die Separationseinrichtung ausgebildet, Störstrahlung in Form eines an dem Targetmaterial rückgestreuten Anteils der Hauptpulse fokussiert in die Strahlungserzeugungskammer zurück oder fokussiert in die mindestens eine Strahlfalle zu reflektieren. Da der Hauptpulslaserstrahl zur Überführung des Targetmaterials in den Plasmazustand eine hohe Leistung von typischerweise mehr als ca. 30-40 kW aufweist, ist es besonders wichtig, den Einfluss des rückgestreuten Anteils der Hauptpulse auf die Vorpulsstrahlführungseinrichtung zu reduzieren. Die Wellenlängenabhängigkeit der Separationseinrichtung ist dazu gezielt auf die Hauptpulswellenlänge angepasst.

In einer weiteren Ausführungsform ist die Separationseinrichtung ausgebildet, Störstrahlung in Form von in Folge der Bestrahlung des Targetmaterials emittierter Strahlung in mindestens einem Wellenlängenbereich, der die mindestens eine Vorpulswellenlänge nicht umfasst, fokussiert in die Strahlungserzeugungskammer zurück oder fokussiert in die mindestens eine Strahlfalle zu reflektieren. Die Bestrahlung des Targetmaterials führt zu einer typischerweise breitbandigen Emission von Strahlung, die auch Anteile im UV/VIS-Bereich, entsprechend Wellenlängen von 100 nm bis 780 nm, umfasst und sich beim Eintritt in die Vorpulsstrahlführungseinrichtung nachteilig auswirkt.

In einer Ausführungsform ist die Separationseinrichtung ausgebildet, die Vorpulse zu reflektieren. In diesem Fall kann die Separationseinrichtung z.B. als (planer) Umlenkspiegel für die Vorpulse dienen.

In einer Weiterbildung dieser Ausführungsform umfasst die die Separationseinrichtung einen dichroitischen Spiegel und einen gekrümmten Ablenkspiegel, wobei der dichroitische Spiegel als Umlenkspiegel zur Reflexion der Vorpulse dient und ausgebildet ist, die Störstrahlung in mindestens einem Wellenlängenbereich, der die mindestens eine Vorpulswellenlänge nicht umfasst, zu transmittieren und wobei der gekrümmte Ablenkspiegel ausgebildet ist, die vom dichroitischen Spiegel transmittierte Störstrahlung, bevorzugt durch den dichroitischen Spiegel hindurch, fokussiert in die Strahlungserzeugungskammer zurück oder fokussiert in die mindestens eine Strahlfalle zu reflektieren. Die Krümmung des Ablenkspiegels dient dabei der Fokussierung der Störstrahlung. Die Orientierung des gekrümmten Ablenkspiegels ist so gewählt, dass die Störstrahlung in die gewünschte Richtung reflektiert wird.

Zur Vermeidung nachteiliger Auswirkungen der Störstrahlung auf die Vorpulsstrahlführungseinrichtung muss diese nicht notwendigerweise fokussiert in die Strahlungserzeugungskammer zurück oder fokussiert in die mindestens eine Strahlfalle reflektiert werden. Alternativ kann auch ein dichroitischer Spiegel als Umlenkspiegel zur Reflexion der Vorpulse dienen und ausgebildet sein, die Störstrahlung in mindestens einem Wellenlängenbereich, der die mindestens eine Vorpulswellenlänge nicht umfasst, zu transmittieren. In diesem Fall ist eine Strahlfalle so angeordnet, dass die vom dichroitischen Spiegel transmittierte Störstrahlung in der Strahlfalle absorbiert wird. Ein Nachteil dieser Lösung, die nicht Teil der beanspruchten Erfindung ist, ist, dass dafür typischerweise nicht ausreichend Platz zur Verfügung steht.

In einer Weiterbildung dieser Ausführungsform weist die Separationseinrichtung einen die Störstrahlung transmittierenden Grundkörper auf, wobei der dichroitische Spiegel als Beschichtung auf einer Vorderseite des Grundkörpers und der Ablenkspiegel als Beschichtung auf einer Rückseite des Grundkörpers ausgebildet sind. In diesem Fall handelt es sich bei dem dichroitischen Spiegel und dem Ablenkspiegel nicht um zwei getrennte optische Elemente, vielmehr bilden diese ein gemeinsames Separationselement. Ein Vorteil dieser Ausführungsform liegt im besonders geringen Platzbedarf. Das optische Separationselement basiert auf einem dielektrischen, die Störstrahlung transmittierenden Grundkörper, der beispielsweise aus Zinkselenid (ZnSe), Diamant oder SiC besteht. Die Beschichtung auf der Vorderseite des Grundkörpers sollte einen möglichst hohen Reflexionsgrad bei der mindestens einen Vorpulswellenlänge und einen möglichst hohen Transmissionsgrad in dem mindestens einem Wellenlängenbereich, der die mindestens eine Vorpulswellenlänge nicht umfasst, insbesondere bei der Hauptpulswellenlänge, aufweisen. Die Beschichtung auf der Rückseite des Grundkörpers sollte für die von dem dichroitischen Spiegel transmittierte Störstrahlung, insbesondere bei der Hauptpulswellenlänge, einen möglichst hohen Reflexionsgrad aufweisen. Die Beschichtungen auf der Vorderseite und der Rückseite umfassen dazu beispielsweise eine Vielzahl von dielektrischen dünnen Schichten mindestens zweier Materialien mit unterschiedlichem Brechungsindex, die mittels eines geeigneten Abscheidungsverfahrens auf den Grundkörper des optischen Separationselements aufgebracht sind. Die Beschichtung auf der Rückseite des Grundkörpers kann an Stelle einer dielektrischen Beschichtung auch eine hochreflektierende metallische Schicht bzw. Beschichtung aufweisen.

In einer weiteren Ausführungsform ist die Separationseinrichtung ausgebildet, die Vorpulse zu transmittieren.

In einer Weiterbildung dieser Ausführungsform umfasst die Separationseinrichtung einen die Vorpulse transmittierenden Grundkörper, der eine Eintrittsfläche, durch welche die Vorpulse in den Grundkörper eintreten, und eine gekrümmte Austrittsfläche, durch welche die Vorpulse aus dem Grundkörper austreten, aufweist, wobei die gekrümmte Austrittsfläche eine Beschichtung aufweist, die ausgebildet ist, die Vorpulse zu transmittieren und die Störstrahlung in mindestens einem Wellenlängenbereich, der die mindestens eine Vorpulswellenlänge nicht umfasst, fokussiert in die Strahlungserzeugungskammer zurück oder fokussiert in die mindestens eine Strahlfalle zu reflektieren. Auch in diesem Fall bildet die Separationseinrichtung ein einzelnes optisches Separationselement. Das optische Separationselement basiert in diesem Fall auf einem dielektrischen Grundkörper, der beispielsweise aus Quarzglas oder Saphir besteht. Die gekrümmte Austrittsfläche weist zur Fokussierung der Störstrahlung typischerweise eine konkave Form auf. Der Reflexionsgrad der Beschichtung der Austrittsfläche sollte in dem mindestens einen Wellenlängenbereich, der die mindestens eine Vorpulswellenlänge nicht umfasst, insbesondere bei der Hauptpulswellenlänge, so hoch wie möglich liegen, während bei der mindestens einen Vorpulswellenlänge der Transmissionsgrad möglichst groß sein sollte. Die Beschichtung der gekrümmten Austrittsfläche kann bevorzugt auch als Bandpassfilter ausgebildet sein, welche die Vorpulse möglichst gut transmittiert und alle anderen Wellenlängen möglichst gut reflektiert. Die Beschichtung der gekrümmten Austrittsfläche kann eine Vielzahl von dielektrischen dünnen Schichten umfassen, die mittels eines geeigneten Aufdampfverfahrens, beispielsweise mittels eines Verfahrens nach dem Prinzip der physikalischen Gasphasenabscheidung, auf dem Grundkörper aufgebracht sind.

In einer Weiterbildung dieser Ausführungsform sind die Eintrittsfläche und die Austrittsfläche derart gekrümmt, dass das optische Separationselement als fokussierende Linse für die Vorpulse dient. Eine konkave Form der Austrittsfläche der optischen Separationseinrichtung führt für sich betrachtet zu einer Zerstreuung der austretenden Vorpulse. Ist allerdings die Eintrittsfläche konvex und stärker gekrümmt als die Austrittsfläche, ist also der Krümmungsradius der Eintrittsfläche kleiner als der Krümmungsradius der Austrittsfläche, so wirkt das optische Separationselement insgesamt als fokussierende Linse für die Vorpulse. Es sind auch andere Konfigurationen der Krümmung der Eintrittsfläche bzw. der Austrittsfläche möglich, die dazu führen, dass das optische Separationselement als fokussierende Linse für die Vorpulse dient.

In einer weiteren Ausführungsform weist die Eintrittsfläche eine Antireflexbeschichtung zur Erhöhung der Transmission der Vorpulse auf. Damit werden Rückreflexe der Vorpulse beim Eintritt in das optische Separationselement und damit einhergehende Probleme vermieden und die Effizienz der EUV-Lichtquelle erhöht. Der Transmissionsgrad bei der mindestens einen Vorpulswellenlänge sollte dafür grundsätzlich so hoch wie möglich liegen. Die Antireflexbeschichtung kann auch in diesem Fall beispielsweise in Form eines Schichtstapels aus dielektrischen dünnen Schichten ausgebildet sein

In einer weiteren Ausführungsform ist die Separationseinrichtung ausgebildet, die Störstrahlung in mindestens einem Wellenlängenbereich, der die mindestens eine Vorpulswellenlänge nicht umfasst, fokussiert in die Strahlungserzeugungskammer zurück zu reflektieren, wobei ein Fokus der rückreflektierten Störstrahlung gegenüber dem Targetmaterial versetzt ist und insbesondere eine Fokusebene der rückreflektierten Störstrahlung vor einer Targetebene liegt. Dies hat den Vorteil, dass in der Folge die Plasmaerzeugung durch die rückreflektierte Störstrahlung nicht oder nur geringfügig beeinflusst wird.

Bei der Fokusebene der rückreflektierten Störstrahlung, in welcher der Fokus der rückreflektierten Störstrahlung liegt, und der Targetebene, in welcher das Targetmaterial fokussiert bestrahlt wird, handelt es sich um Ebenen senkrecht zur Strahlachse des Vorpulslaserstrahls. Je weiter die Fokusebene der zurück in die Strahlungserzeugungskammer reflektierten Störstrahlung vor der Targetebene liegt, desto stärker ist die rückreflektierte Störstrahlung in der Targetebene aufgeweitet und desto geringer ist der Einfluss auf die Plasmaerzeugung. Alternativ oder zusätzlich kann der Fokus der rückreflektierten Störstrahlung nicht auf der Strahlachse des Vorpulslaserstrahls liegen, sondern einen leichten Winkelversatz aufweisen. In der Folge trifft die rückreflektierte elektromagnetische Störstrahlung nach ihrem Fokus nicht direkt auf das Targetmaterial.

Der Fokus der zurück in die Strahlungserzeugungskammer reflektierten Störstrahlung ist nicht notwendigerweise ein idealer Fokus. Vielmehr kann es vorteilhaft sein, die entsprechende Leistungsdichteverteilung räumlich zu verschmieren. In diesem Fall schneiden sich die Strahlen der zurück in die Vakuumkammer reflektierten Störstrahlung nicht in einem Punkt. Dies kann beispielsweise durch eine entsprechende Gestaltung der gekrümmten Austrittsfläche oder des gekrümmten Ablenkspiegels erreicht werden.

In einer weiteren Ausführungsform liegt die mindestens eine Vorpulswellenlänge bei weniger als 1,5 µm und die Hauptpulswellenlänge bei mehr als 10 µm. Verglichen mit konventionellen Vorpulswellenlängen von um die 10 µm, führt der Einsatz von entsprechend kurzen Vorpulswellenlängen zu einer höheren Konversionseffizienz. Dies liegt unter anderem daran, dass damit kurze Pulsdauern und eine scharfe Fokussierung der Vorpulse auf das Targetmaterial erreicht werden, sowie dass die Vorpulse ein anderes Absorptionverhalten aufweisen als die Hauptpulse. Beispielsweise kann die Vorpulswellenlänge bei 1030 nm liegen, wenn ein Yb:YAG-Laser als Vorpulslaserquelle dient.

Bei einer weiteren Ausführungsform weist die EUV-Lichtquelle eine Vakuumkammer auf, in welcher die Strahlungserzeugungskammer angeordnet ist, wobei die Vakuumkammer eine erste Öffnung mit einem ersten Fenster zum Durchtritt des mindestens einen Vorpulslaserstrahls und eine zweite Öffnung mit einem zweiten Fenster zum Durchtritt des Hauptpulslaserstrahls aufweist. Die Abdichtung des Vakuums, das in der Strahlungserzeugungskammer herrscht, gegen die Umgebung erfolgt typischerweise nicht an einer oder an mehreren Öffnungen in der Strahlungserzeugungskammer selbst, sondern an einer Vakuumkammer, in der die Strahlungserzeugungskammer angeordnet ist. Hierdurch kann ein ausreichender Abstand zwischen den Fenstern und dem Targetmaterial hergestellt werden, so dass eine Verschmutzung der Fenster durch das Targetmaterial vermieden oder zumindest stark reduziert werden kann. Aufgrund der unterschiedlichen Vorpulswellenlänge(n) und der Hauptpulswellenlänge werden für die Vakuum-Abdichtung typischerweise zwei Fenster benötigt, die aus einem unterschiedlichen Material bestehen, das für die Vorpulswellenlänge(n) bzw. für die Hauptpulswellenlänge transmittierend ist. Mit Hilfe der weiter oben beschriebenen Separationseinrichtung können auch optische Elemente, die sich in dem Abschnitt des Strahlengangs der Vorpulsstrahlführungseinrichtung, der sich innerhalb der Vakuumkammer (d.h. im Vakuum) befindet, vor Störstrahlung geschützt werden. Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigen, und aus den Ansprüchen.

### Zeichnung

Ausführungsbeispiele sind in der schematischen Zeichnung dargestellt und werden in der nachfolgenden Beschreibung erläutert. Es zeigen
- Fig. 1: eine schematische Darstellung einer EUV-Lichtquelle mit einer Vorpulsstrahlführungseinrichtung, die eine Separationseinrichtung aufweist, um aus einer Strahlungserzeugungskammer in die Vorpulsstrahlführungseinrichtung eintretende Störstrahlung fokussiert in die Strahlungserzeugungskammer zurück zu reflektieren,
- Fig. 2: eine vereinfachte schematische Detailansicht der in Fig. 1 gezeigten EUV-Lichtquelle, bei der die Separationseinrichtung ausgebildet ist, einen Vorpulslaserstrahl zu reflektieren und
- Fig. 3: eine schematische Detailansicht einer EUV-Lichtquelle mit einer Separationseinrichtung, die ausgebildet ist, einen Vorpulslaserstrahl zu transmittieren.

In **Fig. 1** ist eine EUV-Lichtquelle **1** dargestellt, die eine Strahlungserzeugungskammer **2,** eine Bereitstellungseinrichtung **3** zur Bereitstellung eines Targetmaterials **4,** eine Vorpulslaserquelle **5,** eine Hauptpulslaserquelle **6,** eine Vorpulsstrahlführungseinrichtung **7** und eine Hauptpulsstrahlführungseinrichtung **8** aufweist. Bei dem Targetmaterial 4 handelt es sich um Zinn, das in Form von Tröpfchen 4 von der Bereitstellungseinrichtung 3 innerhalb der Strahlungserzeugungskammer 2 bereitgestellt wird. Die Tröpfchen 4, die aus der Bereitstellungseinrichtung 3 austreten, bewegen sich innerhalb der Strahlungserzeugungskammer 2 entlang einer vorgegebenen Bewegungsbahn, die näherungsweise geradlinig verläuft. Grundsätzlich kann es sich bei dem Targetmaterial 4 aber auch um ein anderes Material, beispielsweise ein anderes Metall handeln. Auch muss die Bereitstellung mittels der Bereitstellungseinrichtung 3 nicht in Tröpfchenform erfolgen.

Die Vorpulslaserquelle 5 emittiert einen nachfolgend als Vorpulslaserstrahl **9** bezeichneten gepulsten Laserstrahl, während die Hauptpulslaserquelle 6 einen nachfolgend als Hauptpulslaserstrahl **10** bezeichneten gepulsten Laserstrahl emittiert. Die Laserpulse des Vorpulslaserstrahls 9 werden als Vorpulse **11,** die Laserpulse des Hauptpulslaserstrahls 10 als Hauptpulse **12** bezeichnet. Bei der dargestellten Hauptpulslaserquelle 6 handelt es sich um einen CO₂-Laser. Die als Hautpulswellenlänge λ_{H} bezeichnete Wellenlänge des Hauptpulslaserstrahls 10 liegt bei ca. 10,6 µm. Es kann sich bei der Hauptpulslaserquelle 6 aber auch um einen anderen Laser handeln. Bei der dargestellten Vorpulslaserquelle 5 handelt es sich um einen Yb:YAG-Laser. Die als Vorpulswellenlänge λ_{V} bezeichnete Wellenlänge des Vorpulslaserstrahls 9 liegt bei 1030 nm. Es kann sich bei der Vorpulslaserquelle 5 aber auch um einen anderen Laser, beispielsweise einen anderen Festkörperlaser, um einen Faserlaser, etc. handeln.

Die Vorpulslaserquelle 5 kann auch zwei oder ggf. mehr als zwei Laserquellen aufweisen, die jeweils zur Erzeugung eines Vorpulslaserstrahls 9 ausgebildet sind. Die Vorpulslaserstrahlen werden in diesem Fall in der Vorpulslaserquelle 5 zusammengeführt. Die von der Vorpulslaserquelle 5 erzeugten Vorpulslaserstrahlen 9 können dieselbe Vorpulswellenlänge λ_{V} aufweisen, es ist aber auch möglich, dass die Vorpulslaserstrahlen unterschiedliche Vorpulswellenlängen λ_{V} aufweisen, die sich in der Regel aber nur geringfügig unterscheiden, damit diese mit Hilfe der gemeinsamen Vorpulsstrahlführungseinrichtung 7 geführt werden können.

Mittels der Vorpulsstrahlführungseinrichtung 7 wird der Vorpulslaserstrahl 9 von der Vorpulslaserquelle 5 der Strahlungserzeugungskammer 2 zugeführt. Der Vorpulslaserstrahl 9 durchläuft hierbei eine erste Öffnung **13** in einer Vakuumkammer **14,** in der die Strahlungserzeugungskammer 2 angeordnet ist. Zudem wird der Vorpulslaserstrahl 9 mittels der Vorpulsstrahlführungseinrichtung 7 auf die Zinntröpfchen 4 fokussiert. Zu diesen Zwecken umfasst die dargestellte Vorpulsstrahlführungseinrichtung 7 mehrere optische Elemente in Form von Linsen und Spiegeln. Die Vorpulsstrahlführungseinrichtung 7 kann zu diesen Zwecken aber auch andere transmissive und/oder reflektive optische Elemente aufweisen.

Mittels der Hauptpulsstrahlführungseinrichtung 8 wird der Hauptpulslaserstrahl 10 von der Hauptpulslaserquelle 6 der Strahlführungskammer 2 zugeführt. Der Hauptpulslaserstrahl 10 durchläuft hierbei eine zweite Öffnung **15** in der Vakuumkammer 14. Zudem wird der Hauptpulslaserstrahl 10 mittels der Hauptpulsstrahlführungseinrichtung 8 auf das Targetmaterial 4, genauer gesagt auf eines der Zinntröpfchen, fokussiert. Zu diesen Zwecken umfasst die dargestellte Hauptpulsstrahlführungseinrichtung 8 mehrere optische Elemente in Form von Spiegeln. Abweichend davon kann die Hauptpulsstrahlführungseinrichtung 8 auch andere reflektive und/oder transmissive optische Elemente aufweisen.

Insbesondere innerhalb der Vakuumkammer 14 können die Vorpulsstrahlführungseinrichtung 7 und die Hauptpulsstrahlführungseinrichtung 8 auch zumindest abschnittsweise zusammenfallen. Der Vorpulslaserstrahl 9 und der Hauptpulslaserstrahl 10 werden dann in einem jeweiligen Abschnitt über dieselben optischen Elemente geführt und bilden eine gemeinsame Strahlführungseinrichtung. Der Vorpulslaserstrahl 9 und der Hauptpulslaserstrahl 10 werden im gezeigten Beispiel über getrennte Öffnungen **16, 16'** in die Strahlungserzeugungskammer 2 geführt. Es versteht sich aber, dass der Vorpulslaserstrahl 9 und der Hauptpulslaserstrahl 10 alternativ über eine gemeinsame Öffnung in die Strahlungserzeugungskammer 2 geführt werden können.

Da der Druck innerhalb der Vakuumkammer 14 typischerweise deutlich niedriger liegt als außerhalb der Vakuumkammer 14, sind die Öffnungen 13,15 gasdicht abgeschlossen, im dargestellten Beispiel mittels jeweils eines Fensters **17, 18.** Das erste Fenster 17 besteht aus Quarzglas und weist eine hohe Transmission bei der Vorpulswellenlänge λ_{V} auf. Bei dem zweiten Fenster 18 handelt es sich um ein Diamantfenster, das eine hohe Transmission bei der Hauptpulswellenlänge λ_{H} aufweist. Die zwei Fenster 17,18 können aber auch aus anderen Materialien bestehen. Die Öffnungen 16, 16' über welche der Vorpulslaserstrahl 9 bzw. der Hauptpulslaserstrahl 10 in die Strahlungserzeugungskammer 2 eintreten, weisen keine Fenster auf.

Die Zinntröpfchen werden jeweils zunächst mit zwei Vorpulsen 11 und anschließend mit jeweils einem Hauptpuls 12 fokussiert bestrahlt. Eine jeweilige Fokusposition der Vorpulse 11 bzw. des Hauptpulses 12 bei der fokussierten Bestrahlung stimmt nicht zwingend mit der Position des Zinntröpfchens überein. Die jeweilige Fokusposition der Vorpulse 11 bzw. des Hauptpulses 12 kann vielmehr im Strahlweg vor oder hinter dem Zinntröpfchen liegen. Im Vergleich zur Bestrahlung lediglich mit einem Hauptpuls 12 wird damit eine höhere Konversionseffizienz erreicht. In Folge der Bestrahlung werden die Zinntröpfchen in den Plasmazustand überführt und es kommt zur Emission von EUV-Strahlung **19,** die mittels eines Kollektorspiegels **20** gesammelt wird, der in der Strahlungserzeugungskammer 2 angeordnet ist. Die Strahlungserzeugungskammer 2 dient als Halterung bzw. als Tragrahmen für den Kollektorspiegel 20. Der Kollektorspiegel 20 weist eine Öffnung auf, durch welche die Vorpulse 11 sowie der Hauptpuls 12 hindurchtreten. Die Bereitstellungseinrichtung 3 ist an der Strahlungserzeugungskammer 2 angebracht und dient zur Bereitstellung des Targetmaterials 4 innerhalb der Strahlungserzeugungskammer 2.

Bei der Bestrahlung wird ein Anteil **21** der Hauptpulse 12 an den Zinntröpfchen rückgestreut und gelangt als Störstrahlung 21 in die Vorpulsstrahlführungseinrichtung 7. Die Zinntröpfchen können dabei im Wesentlichen als Punktlichtquelle angenommen werden. Die Vorpulsstrahlführungseinrichtung 7 weist eine Separationseinrichtung **22** auf, um die Störstrahlung 21 in Form des rückgestreuten Anteils der Hauptpulse 12 fokussiert in die Strahlungserzeugungskammer 2 zurück zu reflektieren. Die in die Strahlungserzeugungskammer 2 rückreflektierte Störstrahlung 21' wird innerhalb der Strahlungserzeugungskammer 2 absorbiert. Dies dient der Vermeidung nachteiliger Effekte, insbesondere thermischer Effekte, beispielsweise thermischer Linseneffekte, welche die Störstrahlung 21 in der Vorpulsstrahlführungseinrichtung 7 hervorrufen kann. Für die Vorpulse 11 fungiert die in Fig. 1 gezeigte Separationseinrichtung 22 dabei als Umlenkspiegel. Zwischen der Separationseinrichtung 22 und der Strahlungserzeugungskammer 2 befindet sich außerdem ein zusätzlicher Umlenkspiegel, der nicht eigens mit einem Bezugszeichen versehen ist. Abweichend davon können sich zwischen der Separationseinrichtung 22 und der Strahlungserzeugungskammer 2 auch ein oder mehrere andere optische Elemente oder kein zusätzliches optisches Element befinden.

Alternativ kann die Separationseinrichtung 22, wie ebenfalls in Fig. 1 gezeigt, ausgebildet sein, die Störstrahlung 21 fokussiert in eine Strahlfalle **24** zu reflektieren oder, anders als in Fig. 1 gezeigt, fokussiert in mehr als eine Strahlfalle 24 zu reflektieren.

Die Störstrahlung 21 ist nicht auf den rückgestreuten Anteil 21 der Hauptpulse 12 beschränkt. Beispielsweise kommt es in Folge der Bestrahlung des Targetmaterials 4 zur Emission von Strahlung **25** die typischerweise sehr breitbandig ist und ebenfalls als Störstrahlung 21 in die Vorpulsstrahlführungseinrichtung 7 gelangt. Auch in diesem Fall kann man das Targetmaterial 4 im Wesentlichen als Punktlichtquelle beschreiben. Mittels der Separationseinrichtung 22 kann die Störstrahlung 21 auch in mehr als einem Wellenlängenbereich, der die mindestens eine Vorpulswellenlänge λ_{V} nicht umfasst, fokussiert in die Vakuumkammer 2 zurück oder fokussiert in mindestens eine Strahlfalle 24 reflektiert werden.

Im gezeigten Beispiel dient der zusätzliche Umlenkspiegel dazu, die vom Targetmaterial 4 in Folge der Bestrahlung emittierte Strahlung 25, die als Störstrahlung 21 in die Vorpulsstrahlführungseinrichtung 7 eintritt, vor allem im UV/VIS-Bereich zu absorbieren. Der zusätzliche Umlenkspiegel wird zu diesem Zweck geeignet gekühlt. Alternativ kann der zusätzliche Umlenkspiegel die Störstrahlung 21 transmittieren, so dass diese von einer geeignet angeordneten Strahlfalle absorbiert werden kann.

Zusätzlich zu der Separationseinrichtung 22 können auch weitere Separationseinrichtungen 22 in der Vorpulsstrahlführungseinrichtung 7 angeordnet werden, beispielsweise um die Störstrahlung 21 in unterschiedlichen Wellenlängenbereichen fokussiert in die Strahlungserzeugungskammer 2 zurück oder fokussiert in mindestens eine Strahlfalle 24 zu reflektieren.

Alternativ kann auch der zusätzliche Umlenkspiegel die Störstrahlung 21 möglichst vollständig absorbieren, während die Vorpulse 11 möglichst vollständig reflektiert werden. Zu diesem Zweck kann der zusätzliche Umlenkspiegel eine Beschichtung aufweisen, die als Bandpassfilter wirkt und die nur für die Vorpulswellenlänge λ_{V} hochreflektiv ist, während die Beschichtung alle anderen Wellenlängen transmittiert oder absorbiert. Für den Fall, dass das Substratmaterial des zusätzlichen Umlenkspiegels für die von der Vorpulswellenlänge λ_{V} abweichenden Wellenlängen absorbierend ist, wird die Störstrahlung 21 - bei entsprechender Kühlung des zusätzlichen Umlenkspiegels - absorbiert. Die Rückseite des zusätzlichen Umlenkspiegels kann auch eine Absorptionsschicht aufweisen, die bei entsprechender Kühlung des zusätzlichen Umlenkspiegels ebenfalls als "Strahlsumpf" genutzt werden kann. Ein Nachteil dieser Lösung ist eine durch die Absorption bedingte thermische Deformation des zusätzlichen Umlenkspiegels und eine damit einhergehende Beeinträchtigung der Qualität der Vorpulsstrahlführungseinrichtung 7.

In **Fig. 2** ist die in Fig. 1 gezeigte EUV-Lichtquelle 1 in einer Detailansicht dargestellt. Zur Vereinfachung ist dabei unter anderem der zusätzliche Umlenkspiegel zwischen der Separationseinrichtung 22 und der ersten Öffnung 13 in der Strahlungserzeugungskammer 2 nicht gezeigt.

Im dargestellten Beispiel handelt es sich bei der Separationseinrichtung um ein einzelnes optisches Separationselement 22. Das optische Separationselement 22 weist einen dielektrischen Grundkörper **25** auf, der im gezeigten Beispiel aus Quarzglas besteht. Eine Beschichtung **26** in Form eines Schichtstapels aus dielektrischen Schichten auf einer Vorderseite **27** des optischen Separationselements 22 dient als dichroitischer Spiegel 26. Eine Beschichtung **28** in Form einer Metallschicht auf einer Rückseite **29** des optischen Separationselements 28 dient als gekrümmter Ablenkspiegel 28. Die Beschichtungen 26,28 müssen nicht als Schichtstapel aus dielektrischen Schichten beziehungsweise als dünne Metallschicht realisiert sein.

Der dichroitische Spiegel 26 dient als Umlenkspiegel zur Reflexion der Vorpulse 11. Weiter wird vom dichroitischen Spiegel 26 die aus der Strahlungserzeugungskammer 2 in die Vorpulsstrahlführungseinrichtung 7 eintretende Störstrahlung 21 in mindestens einem Wellenlängenbereich, der die Vorpulswellenlänge λ_{V} nicht umfasst, transmittiert. Die transmittierte Störstrahlung 21 trifft auf den gekrümmten Ablenkspiegel 28 und wird von diesem durch den dichroitischen Spiegel 26 hindurch fokussiert in die Strahlungserzeugungskammer 2 zurück reflektiert.

Anders als in Fig. 2 dargestellt muss die vom gekrümmten Ablenkspiegel 28 reflektierte Störstrahlung 21' nicht erneut durch den dichroitischen Spiegel 26 hindurchtreten. Auch kann die transmittierte Störstrahlung 21 vom gekrümmten Ablenkspiegel 28 auf mindestens eine Strahlfalle 24 reflektiert werden. Weiter muss es sich bei der Separationseinrichtung 22 nicht um einzelnes optisches Separationselement 22 handeln. Vielmehr kann die Separationseinrichtung 22 auch aus mehreren optischen Elementen bestehen, auf die sich ihre Funktion verteilt. Beispielsweise kann es sich bei dem dichroitischen Spiegel 26 und dem gekrümmten Ablenkspiegel 28 um separate optische Elemente handeln.

In **Fig. 3** ist eine EUV-Lichtquelle 1 in einer Detailansicht dargestellt, die im Wesentlichen der in bereits in Fig. 1 gezeigten EUV-Lichtquelle 1 entspricht. Abweichend von der in Fig. 1 gezeigten EUV-Lichtquelle 1, weist die hier dargestellte EUV-Lichtquelle 1 eine Vorpulsstrahlführungseinrichtung 7 mit einer Separationseinrichtung 22 auf, die ausgebildet ist, die Vorpulse 11 zu transmittieren.

Im dargestellten Beispiel handelt es sich bei der Separationseinrichtung um ein einzelnes optisches Separationselement 22. Das optische Separationselement 22 weist einen dielektrischen Grundkörper 25 auf, der im gezeigten Beispiel aus Quarzglas besteht. Die Vorpulse 11 treten durch eine Eintrittsfläche **30** in das optische Separationselement 22 ein und durch eine gekrümmte Austrittsfläche **31** wieder aus. Die gekrümmte Austrittsfläche 31 weist eine Beschichtung **32** auf, die im gezeigten Beispiel, aber nicht notwendigerweise, ein Schichtstapel aus dielektrischen Schichten zweier Materialien mit unterschiedlichem Brechungsindex ist. Die Beschichtung 32 der gekrümmten Austrittsfläche 31 ist ausgebildet, die Vorpulse 11 zu transmittieren und die Störstrahlung 21 in mindestens einem Wellenlängenbereich, der die Vorpulswellenlänge λ_{V} nicht umfasst, fokussiert in die Strahlungserzeugungskammer 2 zurück reflektieren. Insbesondere kann die Beschichtung 32 der gekrümmten Austrittsfläche 31 so ausgebildet sein, dass zusätzlich zur Hauptpulswellenlänge λ_{H} auch andere Wellenlängenbereiche, beispielsweise im UV/VIS-Bereich, welche die Vorpulswellenlänge λ_{V} nicht umfassen, reflektiert werden.

Die Krümmung der Eintrittsfläche 30 des in Fig. 3 dargestellten optischen Separationselements 22 ist so auf die Krümmung der Austrittsfläche 32 des optischen Separationselements 22 abgestimmt, dass das optische Separationselement 22 als fokussierende Linse für die Vorpulse 11 dient. Dazu ist im gezeigten Beispiel die Eintrittsfläche 30 konvex geformt und stärker gekrümmt als die Austrittsfläche 31. Die Eintrittsfläche 30 des optischen Separationselements 22 weist außerdem eine Antireflexbeschichtung **33** zur Erhöhung des Transmissionsgrads bei der Vorpulswellenlänge λ_{V} auf.

Abweichend von der Darstellung in Fig. 3 muss das optische Separationselement 22 nicht als fokussierende Linse für die Vorpulse 11 dienen und die Eintrittsfläche muss keine Antireflexbeschichtung 33 aufweisen. Die Separationseinrichtung ist nicht notwendigerweise ein einzelnes optisches Separationselement 22, sondern kann auch mehrere optische Elemente umfassen.

In Fig. 1-3 ist ein Fokus **34** der in die Strahlungserzeugungskammer 2 zurückreflektierten Störstrahlung 21' gegenüber dem Targetmaterial 4 versetzt. Genauer liegt eine Fokusebene **35** der in die Strahlungserzeugungskammer 2 zurückreflektierten Störstrahlung 21' deutlich vor einer Targetebene **36,** in der das Targetmaterial 4 bereitgestellt wird. Sowohl die Vorpulse 11 bzw. der Vorpulslaserstrahl 9 als auch die Hauptpulse 12 bzw. der Hauptpulslaserstrahl 10 werden auf die Targetebene 36 fokussiert. Durch den Versatz zwischen der Fokusebene 34 der rückreflektierten Störstrahlung 21' und der Targetebene 36 ist die rückreflektierte Störstrahlung 21' in der Targetebene 36 so stark aufgeweitet, dass die Plasmaerzeugung nicht beeinflusst wird. Abweichend davon kann der Fokus 34 der rückreflektierten Störstrahlung 21' nicht auf der Strahlachse des Vorpulslaserstrahls 9 bzw. der Vorpulse 11 liegen, sondern seitlich versetzt zur Strahlachse angeordnet sein, d.h. die Strahlachse der rückreflektierten Störstrahlung 21' kann unter einem (kleinen) Winkel zur Strahlachse des Vorpulslaserstrahls 9 ausgerichtet sein, um zu vermeiden, dass die rückreflektierte Störstrahlung 21' direkt auf den Ort der Bestrahlung des Targetmaterials 4 in der Strahlungserzeugungskammer 2 trifft.

## Patentansprüche

1. EUV-Lichtquelle (1), umfassend:
- eine Bereitstellungseinrichtung (3) zur Bereitstellung eines Targetmaterials (4),
- eine Vorpulslaserquelle (5) zur Emission mindestens eines Vorpulslaserstrahls (9) bei mindestens einer Vorpulswellenlänge (λ_{V}),
- eine Hauptpulslaserquelle (6) zur Emission eines Hauptpulslaserstrahls (10) bei einer von der mindestens einen Vorpulswellenlänge (λ_{V}) abweichenden Hauptpulswellenlänge (λ_{H}),
- eine Vorpulsstrahlführungseinrichtung (7) zur Zuführung des mindestens einen Vorpulslaserstrahls (9) von der Vorpulslaserquelle (5) in eine Strahlungserzeugungskammer (2) und zur fokussierten Bestrahlung des Targetmaterials (4) innerhalb der Strahlungserzeugungskammer (2) mit jeweils mindestens einem Vorpuls (11) des mindestens einen Vorpulslaserstrahls (9) und
- eine Hauptpulsstrahlführungseinrichtung (8) zur Zuführung des Hauptpulslaserstrahls (10) von der Hauptpulslaserquelle (6) in die Strahlungserzeugungskammer (2) und zur fokussierten Bestrahlung des Targetmaterials (4) innerhalb der Strahlungserzeugungskammer (2) mit jeweils einem Hauptpuls (12) des Hauptpulslaserstrahls (10),
wobei das Targetmaterial (4) ausgebildet ist, in Folge der Bestrahlung EUV-Strahlung (19) zu emittieren,
wobei
die Vorpulsstrahlführungseinrichtung (7) mindestens eine Separationseinrichtung (22) aufweist,
**dadurch gekennzeichnet,**
**dass** die Separationseinrichtung (22) ausgebildet ist, aus der Strahlungserzeugungskammer (2) in die Vorpulsstrahlführungseinrichtung (7) eintretende Störstrahlung (21) in mindestens einem Wellenlängenbereich, der die mindestens eine Vorpulswellenlänge (λ_{V}) nicht umfasst, fokussiert in die Strahlungserzeugungskammer (2) zurück oder fokussiert in mindestens eine Strahlfalle (24) zu reflektieren.

2. EUV-Lichtquelle (1) nach Anspruch 1, **dadurch gekennzeichnet, dass** die Separationseinrichtung (22) ausgebildet ist, Störstrahlung (21) in Form eines an dem Targetmaterial (4) rückgestreuten Anteils (21) der Hauptpulse (12) fokussiert in die Strahlungserzeugungskammer (2) zurück oder fokussiert in die mindestens eine Strahlfalle (24) zu reflektieren.

3. EUV-Lichtquelle (1) nach einem der vorhergehenden Ansprüche, **dadurch gekennzeichnet, dass** die Separationseinrichtung (22) ausgebildet ist, Störstrahlung (21) in Form von in Folge der Bestrahlung des Targetmaterials (4) emittierter Strahlung (25) in mindestens einem Wellenlängenbereich, der die mindestens eine Vorpulswellenlänge (λ_{V}) nicht umfasst, fokussiert in die Strahlungserzeugungskammer (2) zurück oder fokussiert die in mindestens eine Strahlfalle (24) zu reflektieren.

4. EUV-Lichtquelle (1) nach einem der vorhergehenden Ansprüche, **dadurch gekennzeichnet, dass** die Separationseinrichtung (22) ausgebildet ist, die Vorpulse (11) zu reflektieren.

5. EUV-Lichtquelle (1) nach Anspruch 4, **dadurch gekennzeichnet, dass** die Separationseinrichtung (22) einen dichroitischen Spiegel (26) und einen gekrümmten Ablenkspiegel (28) umfasst,
wobei der dichroitische Spiegel (26) als Umlenkspiegel zur Reflexion der Vorpulse (11) dient und ausgebildet ist, die Störstrahlung (21) in mindestens einem Wellenlängenbereich, der die mindestens eine Vorpulswellenlänge (λ_{V}) nicht umfasst, zu transmittieren und
wobei der gekrümmte Ablenkspiegel (28) ausgebildet ist, die vom dichroitischen Spiegel (26) transmittierte Störstrahlung (21), bevorzugt durch den dichroitischen Spiegel (26) hindurch, fokussiert in die Strahlungserzeugungskammer (2) zurück oder fokussiert in die mindestens eine Strahlfalle (24) zu reflektieren.

6. EUV-Lichtquelle (1) nach Anspruch 5, **dadurch gekennzeichnet, dass** die Separationseinrichtung (22) einen die Störstrahlung (21) transmittierenden Grundkörper (25) aufweist, wobei der dichroitische Spiegel (26) als Beschichtung (26) auf einer Vorderseite (27) des Grundkörpers (25) und der Ablenkspiegel (28) als Beschichtung (28) auf einer Rückseite (29) des Grundkörpers (25) ausgebildet sind.

7. EUV-Lichtquelle (1) nach einem der Ansprüche 1 bis 3, **dadurch gekennzeichnet, dass** die Separationseinrichtung (22) ausgebildet ist, die Vorpulse (11) zu transmittieren.

8. EUV-Lichtquelle (1) nach Anspruch 7, **dadurch gekennzeichnet, dass** die Separationseinrichtung (22) einen die Vorpulse (11) transmittierenden Grundkörper (25) umfasst, der eine Eintrittsfläche (30), durch welche die Vorpulse (11) in den Grundkörper (25) eintreten, und eine gekrümmte Austrittsfläche (31), durch welche die Vorpulse (11) aus dem Grundkörper (25) austreten, aufweist, wobei die gekrümmte Austrittsfläche (31) eine Beschichtung (32) aufweist, die ausgebildet ist, die Vorpulse (11) zu transmittieren und die Störstrahlung (21) in mindestens einem Wellenlängenbereich, der die mindestens eine Vorpulswellenlänge (λ_{V}) nicht umfasst, fokussiert in die Strahlungserzeugungskammer (2) zurück oder fokussiert in die mindestens eine Strahlfalle (24) zu reflektieren.

9. EUV-Lichtquelle (1) nach Anspruch 8, **dadurch gekennzeichnet, dass** die Eintrittsfläche (30) und die Austrittsfläche (31) derart gekrümmt sind, dass die optische Separationseinrichtung (22) als fokussierende Linse für die Vorpulse (11) dient.

10. EUV-Lichtquelle (1) nach Anspruch 8 oder 9, **dadurch gekennzeichnet, dass** die Eintrittsfläche (30) eine Antireflexbeschichtung (33) zur Erhöhung der Transmission der Vorpulse (11) aufweist.

11. EUV-Lichtquelle (1) nach einem der vorhergehenden Ansprüche, **dadurch gekennzeichnet, dass** die Separationseinrichtung (22) ausgebildet ist, die Störstrahlung (21) in mindestens einem Wellenlängenbereich, der die mindestens eine Vorpulswellenlänge (λ_{V}) nicht umfasst, fokussiert in die Strahlungserzeugungskammer (2) zurück zu reflektieren, wobei ein Fokus (34) der rückreflektierten Störstrahlung (21') gegenüber dem Targetmaterial (4) versetzt ist und insbesondere eine Fokusebene (35) der rückreflektierten Störstrahlung (21') vor einer Targetebene (36) angeordnet ist.

12. EUV-Lichtquelle (1) nach einem der vorhergehenden Ansprüche, **dadurch gekennzeichnet, dass** die mindestens eine Vorpulswellenlänge (λ_{V}) bei weniger als 1,5 µm und die Hauptpulswellenlänge (λ_{H}) bei mehr als 10 µm liegt.

13. EUV-Lichtquelle (1) nach einem der vorhergehenden Ansprüche, **gekennzeichnet durch** eine Vakuumkammer (14), in welcher die Strahlungserzeugungskammer (2) angeordnet ist, wobei die Vakuumkammer (14) eine erste Öffnung (13) mit einem ersten Fenster (17) zum Durchtritt des mindestens einen Vorpulslaserstrahls (9) und eine zweite Öffnung (15) mit einem zweiten Fenster (18) zum Durchtritt des Hauptpulslaserstrahls (10) aufweist.

## Claims

1. An EUV light source (1), comprising:
- a provisioning device (3) for providing a target material (4),
- a pre-pulse laser source (5) for emitting at least one pre-pulse laser beam (9) at at least one pre-pulse wavelength (λν),
- a main pulse laser source (6) for emitting a main pulse laser beam (10) at a main pulse wavelength (λ_{H}) that differs from the at least one pre-pulse wavelength (λν),
- a pre-pulse beam guidance device (7) for supplying the at least one pre-pulse laser beam (9) from the pre-pulse laser source (5) into a radiation generation chamber (2) and for the focused irradiation of the target material (4) within the radiation generation chamber (2) with in each case at least one pre-pulse (11) of the at least one pre-pulse laser beam (9) and
- a main pulse beam guidance device (8) for supplying the main pulse laser beam (10) from the main pulse laser source (6) to the radiation generation chamber (2) and for irradiating the target material (4) within the radiation generation chamber (2) in a focused manner with a main pulse (12) of the main pulse laser beam (10) in each case,
wherein the target material (4) is formed to emit EUV radiation (19) as a result of the irradiation,
wherein
the pre-pulse beam guidance device (7) has at least one separation device (22),
**characterized in**
**that** the separation device (22) is formed to reflect interference radiation (21) entering from the radiation generation chamber (2) into the pre-pulse beam guidance device (7) in at least one wavelength range which does not comprise the at least one pre-pulse wavelength (λν) back into the radiation generation chamber (2) in a focused manner or into at least one beam trap (24) in a focused manner.

2. The EUV light source (1) according to claim 1, **characterized in that** the separation device (22) is formed to reflect interference radiation (21) in the form of a proportion (21) of the main pulse (12) re-emitted at the target material (4) back into the radiation generation chamber (2) in a focused manner or into the at least one beam trap (24) in a focused manner.

3. The EUV light source (1) according to one of the preceding claims, **characterized in that** the separation device (22) is formed to reflect interference radiation (21) in the form of radiation (25) emitted as a result of the irradiation of the target material (4) in at least one wavelength range which does not comprise the at least one pre-pulse wavelength (λν), back into the radiation generation chamber (2) in a focused manner or into the at least one beam trap (24) in a focused manner.

4. The EUV light source (1) according to one of the preceding claims, **characterized in that** the separation device (22) is formed to reflect the pre-pulses (11).

5. The EUV light source (1) according to claim 4, **characterized in that** the separation device (22) comprises a dichroic mirror (26) and a curved deflection mirror (28),
wherein the dichroic mirror (26) serves as a deflection mirror for reflecting the pre-pulses (11) and is formed to transmit the interference radiation (21) in at least one wavelength range which does not comprise the at least one pre-pulse wavelength (λν), and
wherein the curved deflection mirror (28) is formed to reflect the interference radiation (21) transmitted by the dichroic mirror (26), preferably through the dichroic mirror (26), back into the radiation generation chamber (2) in a focused manner or into the at least one beam trap (24) in a focused manner.

6. The EUV light source (1) according to claim 5, **characterized in that** the separation device (22) has a base body (25) which transmits the interference radiation (21), wherein the dichroic mirror (26) is provided as a coating (26) on a front side (27) of the base body (25) and the deflection mirror (28) is formed as a coating (28) on a rear side (29) of the base body (25).

7. The EUV light source (1) according to one of claims 1 to 3, **characterized in that** the separation device (22) is formed to transmit the pre-pulses (11).

8. The EUV light source (1) according to claim 7, **characterized in that** the separation device (22) comprises a base body (25) which transmits the pre-pulses (11), which has an entrance surface (30), through which the pre-pulses (11) enter the base body (25) and a curved exit surface (31), through which the pre-pulses (11) exit the base body (25), wherein the curved exit surface (31) has a coating (32) which is formed to transmit the pre-pulses (11) and to reflect the interference radiation (21) in at least one wavelength range which does not comprise the at least one pre-pulse wavelength (λν), back into the radiation generation chamber (2) in a focused manner or into the at least one beam trap (24) in a focused manner.

9. The EUV light source (1) according to claim 8, **characterized in that** the entrance surface (30) and the exit surface (31) are curved in such a way that the optical separation device (22) serves as a focusing lens for the pre-pulses (11).

10. The EUV light source (1) according to claim 8 or 9, **characterized in that** the entrance surface (30) has an antireflection coating (33) for increasing the transmission of the pre-pulses (11).

11. The EUV light source (1) according to one of the preceding claims, **characterized in that** the separation device (22) is formed to reflect the interference radiation (21) in at least one wavelength range which does not comprise the at least one pre-pulse wavelength (λν), back into the radiation generation chamber (2) in a focused manner, wherein a focus (34) of the back-reflected interference radiation (21') is offset with respect to the target material (4) and, in particular, with a focal plane (35) of the back-reflected interference radiation (21') being arranged in front of a target plane (36).

12. The EUV light source (1) according to one of the preceding claims, **characterized in that** the at least one pre-pulse wavelength (λν) is less than 1.5 µm and the main-pulse wavelength (λ_{H}) is more than 10 µm.

13. The EUV light source (1) according to one of the preceding claims, **characterized by** a vacuum chamber (14) in which the radiation generation chamber (2) is arranged, wherein the vacuum chamber (14) has a first opening (13) having a first window (17) for the passage of the at least one pre-pulse laser beam (9) and a second opening (15) having a second window (18) for the passage of the main pulse laser beam (10).

## Revendications

1. Source de lumière EUV (1), comprenant :
- un dispositif d'alimentation (3) pour l'alimentation d'un matériau cible (4),
- une source laser de préimpulsions (5) pour l'émission d'au moins un faisceau laser de préimpulsions (9) à au moins une longueur d'onde de préimpulsion (λν),
- une source laser d'impulsions principales (6) pour l'émission d'un faisceau laser d'impulsions principales (10) à une longueur d'onde d'impulsion principale (λ_{H}) différente d'au moins une longueur d'onde de préimpulsion (λν),
- un dispositif de guidage de faisceau de préimpulsions (7) pour l'acheminement dudit au moins un faisceau laser de préimpulsions (9) de la source laser de préimpulsions (5) vers une chambre de génération de rayonnement (2) et pour l'irradiation de manière focalisée du matériau cible (4) au sein de la chambre de génération de rayonnement (2) avec respectivement au moins une préimpulsion (11) dudit au moins un faisceau laser de préimpulsions (9), et
- un dispositif de guidage de faisceau d'impulsions principales (8) pour l'acheminement du faisceau laser d'impulsions principales (10) depuis la source laser d'impulsions principales (6) vers la chambre de génération de rayonnement (2) et pour l'irradiation de manière focalisée du matériau cible (4) au sein de la chambre de génération de rayonnement (2) avec respectivement une impulsion principale (12) du faisceau laser d'impulsions principales (10),
dans laquelle le matériau cible (4) est conçu pour émettre un rayonnement EUV (19) en conséquence de l'irradiation,
dans laquelle
le dispositif de guidage de faisceau de préimpulsions (7) présente au moins un dispositif de séparation (22),
**caractérisée en ce que,**
le dispositif de séparation (22) est conçu pour réfléchir en retour de manière focalisée vers la chambre de génération de rayonnement (2) ou de manière focalisée vers au moins un piège à faisceau (24) un rayonnement parasite (21) entrant dans le dispositif de guidage de faisceau de préimpulsions (7) depuis la chambre de génération de rayonnement (2) dans au moins une plage de longueurs d'onde ne comprenant pas ladite au moins une longueur d'onde de préimpulsion (λν).

2. Source de lumière EUV (1) selon la revendication 1, **caractérisée en ce que** le dispositif de séparation (22) est conçu pour réfléchir en retour de manière focalisée vers la chambre de génération de rayonnement (2) ou de manière focalisée vers ledit au moins un piège à faisceau (24), un rayonnement parasite (21) sous forme d'une fraction (21) des impulsions principales (12) rétrodiffusée sur le matériau cible (4).

3. Source de lumière EUV (1) selon l'une des revendications précédentes, **caractérisée en ce que** le dispositif de séparation (22) est conçu pour réfléchir en retour de manière focalisée vers la chambre de génération de rayonnement (2) ou de manière focalisée vers ledit au moins un piège à faisceau (24), un rayonnement parasite (21) sous forme de rayonnement (25) émis en conséquence de l'irradiation du matériau cible (4) dans au moins une plage de longueurs d'onde ne comprenant pas ladite au moins une longueur d'onde de préimpulsion (λν).

4. Source de lumière EUV (1) selon l'une des revendications précédentes, **caractérisée en ce que** le dispositif de séparation (22) est conçu pour réfléchir les préimpulsions (11).

5. Source de lumière EUV (1) selon la revendication 4, **caractérisée en ce que** le dispositif de séparation (22) comprend un miroir dichroïque (26) et un miroir de déviation (28) incurvé,
dans lequel le miroir dichroïque (26) sert de miroir de réflexion pour la réflexion des préimpulsions (11) et est conçu pour transmettre le rayonnement parasite (21) dans au moins une plage de longueurs d'onde ne comprenant pas ladite au moins une longueur d'onde de préimpulsion (λν), et
dans lequel le miroir de déviation (28) incurvé est conçu pour réfléchir en retour de manière focalisée vers la chambre de génération de rayonnement (2) ou de manière focalisée vers ledit au moins un piège à faisceau (24) le rayonnement parasite (21) transmis par le miroir dichroïque (26), de préférence à travers le miroir dichroïque (26).

6. Source de lumière EUV (1) selon la revendication 5, **caractérisée en ce que** le dispositif de séparation (22) présente un corps de base (25) transmettant le rayonnement parasite (21), dans lequel le miroir dichroïque (26) est conçu sous forme de revêtement (26) sur une face avant (27) du corps de base (25), et le miroir de déviation (28) sous forme de revêtement (28) sur une face arrière (29) du corps de base (25).

7. Source de lumière EUV (1) selon l'une des revendications 1 à 3, **caractérisée en ce que** le dispositif de séparation (22) est conçu pour transmettre les préimpulsions (11).

8. Source de lumière EUV (1) selon la revendication 7, **caractérisée en ce que** le dispositif de séparation (22) comprend un corps de base (25) transmettant les préimpulsions (11), qui présente une surface d'entrée (30), par laquelle les préimpulsions (11) entrent dans le corps de base (25), et une surface de sortie (31) incurvée, par laquelle les préimpulsions (11) sortent du corps de base (25), dans laquelle la surface de sortie (31) incurvée présente un revêtement (32) conçu pour transmettre les préimpulsions (11) et réfléchir en retour de manière focalisée vers la chambre de génération de rayonnement (2) ou de manière focalisée vers ledit au moins un piège à faisceau (24), le rayonnement parasite (21) dans au moins une plage de longueurs d'onde ne comprenant pas ladite au moins une longueur d'onde de préimpulsion (λν).

9. Source de lumière EUV (1) selon la revendication 8, **caractérisée en ce que** la surface d'entrée (30) et la surface de sortie (31) sont incurvées de telle manière que le dispositif de séparation (22) optique sert de lentille focalisante pour les préimpulsions (11).

10. Source de lumière EUV (1) selon la revendication 8 ou 9, **caractérisée en ce que** la surface d'entrée (30) présente un revêtement antireflet (33) destiné à l'augmentation de la transmission des préimpulsions (11).

11. Source de lumière EUV (1) selon l'une des revendications précédentes, **caractérisée en ce que** le dispositif de séparation (22) est conçu pour réfléchir en retour de manière focalisée vers la chambre de génération de rayonnement (2) le rayonnement parasite (21) dans au moins une plage de longueurs d'onde ne comprenant pas ladite au moins une longueur d'onde de préimpulsion (λν), dans laquelle un foyer (34) du rayonnement parasite (21') réfléchi en retour est décalé par rapport au matériau cible (4) et, en particulier, un plan focal (35) du rayonnement parasite (21') réfléchi en retour est disposé en amont d'un plan cible (36).

12. Source de lumière EUV (1) selon l'une des revendications précédentes, **caractérisée en ce que** ladite au moins une longueur d'onde de préimpulsion (λν) est inférieure à 1,5 µm et **en ce que** la longueur d'onde d'impulsion principale (λ_{H}) est supérieure à 10 µm.

13. Source de lumière EUV (1) selon l'une des revendications précédentes, **caractérisée par** une chambre à vide (14) au sein de laquelle la chambre de génération de rayonnement (2) est disposée, dans laquelle la chambre à vide (14) présente une première ouverture (13) avec une première fenêtre (17) pour le passage dudit au moins un faisceau laser de préimpulsions (9) et une deuxième ouverture (15) avec une deuxième fenêtre (18) pour le passage du faisceau laser d'impulsions principales (10).
